# FASCICULE DE BREVET EUROPEEN

(11) **EP 1 170 452 B1**
(45) Date de publication et mention de la délivrance du brevet: **02.03.2005**
(21) Numéro de dépôt: 01401635.6
(22) Date de dépôt: 25.06.2001
(51) Int. Cl.: E05F 11/48

(54) **Système d'assemblage d'un élément mobile dans un logement**
Montagesystem eines mobilen Elements in einem Gehäuse
System for the assembly of a mobile element in a housing

(30) Priorité: 03.07.2000 FR 0008585
(43) Date de publication de la demande: 09.01.2002
(73) Titulaire: ArvinMeritor Light Vehicle Systems-France, 45600 Sully sur Loire (FR)
(72) Inventeur: Cabanne, Damien, 77300 Fontainebleau (FR); Lawrie, Mark, 45600 Sully sur Loire (FR); Le Gallo, Yann, 45100 Orleans (FR); De Vries, Pascal, 45640 Sandillon (FR); Blume, Klaus, 42781 Haan (DE); Hopson, Charles, Lebanon, Tenesse 37087 (US); Laurandel, Hervé, 14200 Herouville (FR); Dobson, Simon, Folkstone CT20 3TA (GB)
(74) Mandataire: Cardy, Sophie

(56) Documents cités:
- DE-A- 3 008 296
- DE-A- 3 325 837
- DE-A- 19 705 054
- DE-C- 19 609 252
- FR-A- 2 773 194

## Description

L'invention concerne un système d'assemblage et de maintien d'un élément mobile d'un système d'entraînement d'une fermeture mobile, dans un logement réalisé dans une tôle préformée et plus particulièrement un système d'assemblage et de maintien du tambour d'un lève-vitre de véhicule automobile dans son logement.

Actuellement les tambours sont logés à l'intérieur de leurs couvercles et sont maintenus dans leur logement par emprisonnement entre le moteur et le couvercle.

Il y a plusieurs désavantages, par exemple si l'on veut démonter le moteur en cas de mauvais fonctionnement, le tambour n'est plus maintenu dans son logement. Un autre désavantage est qu'il n'est pas possible d'assembler le lève-vitre sur la porte indépendamment du moteur.

Dans la demande de brevet Brose DE 19619087 A1, le tambour est emprisonné entre le couvercle et la tôle support du véhicule.

Le moteur peut être alors démonté sans démontage du tambour, mais dans ce cas le transport du lève-vitre ne peut pas se faire en tant qu'entité complète, par exemple, entre deux opérations de montage, car le couvercle doit être assemblé sur le panneau de porte sinon le tambour est libre et peut se désengager de son couvercle, ce qui augmente la charge de travail des manipulateurs et diminue la flexibilité de l'organisation du montage.

DE 33 25 837 montre un tambour de lève-vitre contenu dans un boîtier en deux parties dont l'une est en matière plastique et dont l'autre est en tôle et comporte des languettes qui viennent envelopper le bord de la première partie pour en assurer la liaison. Ces languettes ne permettent pas le maintien du tambour dans le logement du boîtier.

L'invention s'est donné pour but d'empêcher l'échappement du tambour de son logement.

L'invention atteint son but par le fait que l'élément mobile est assemblé et maintenu prisonnier dans son logement au moyen d'au moins une languette pliable formée dans la plaque préformée.

L'invention s'applique avantageusement à un lève-vitre à câbles de véhicule, dans lequel l'élément mobile est un tambour d'enroulement de câbles.

Ceci a l'avantage de permettre un transport aisé du sous-ensemble couvercle/tambour, ainsi que le maintien du tambour dans son logement en cas de démontage du moteur par exemple.

D'autres avantages et caractéristiques de l'invention ressortiront à la lecture de la description suivante faite à titre d'exemple et non limitative.
La figure 1 représente un système en perspective correspondant à l'art antérieur.
La figure 2 représente un système en perspective conforme à l'invention.

La figure 1 représente l'art antérieur, on peut y voir la plaque 1 support de la porte d'un véhicule, sur laquelle est fixée une plaque métallique principale 2 par l'intermédiaire de vis ou de rivets 3. On y voit aussi le tambour 4 qui est monté en rotation sur l'axe 5 et est maintenu en position grâce à un couvercle 6 lui-même fixé sur la plaque principale 2.

Des prolongements 7 de la plaque principale 2 ont été formés et pliés pour former des supports de pipes pour les câbles de manoeuvre de la vitre non montrés sur les dessins.

La figure 2 représente une vue d'un système conforme à l'invention dans laquelle les éléments identiques à la figure 1 portent les mêmes références.

La plaque métallique 2 est emboutie et entaillée afin de réaliser un logement pour le tambour 4 et au moins une languette 9 dans l'ouverture du logement. Le logement est délimité par une cuve 8 en forme de U qui présente des ouvertures latérales notamment pour le passage des câbles.

La matière des languettes 9 est issue des ouvertures latérales lors des opérations de découpe et d'emboutissage. Le palier de l'axe 5 du tambour est également réalisé au cours de l'opération d'emboutissage. La géométrie de la cuve 8 n'est pas limitative. La seule condition à respecter est que le tambour 4 peut être maintenu en position dans son logement par l'axe 5 et au moins une languette 9.

Cette languette 9 est pliable, elle est déformée dans le sens de la flèche 10 (vers le bas), pour laisser le passage au tambour 4,et la languette 9 est ensuite remise en position pour maintenir le tambour 4 dans le logement entre cette languette 9 et la cuve 8 forme en U. Le tambour 4 est alors emprisonné, ce qui facilite le transport des éléments et l'échange du moteur en cas de nécessité.

Un joint d'étanchéité 11 peut être mis en place sous la plaque 2, on obtient alors un ensemble qui peut être facilement manipulé.

On peut réaliser des trous 12 sur la plaque 2, qui serviront pour loger les éléments de maintien d'un système d'entrainement manuel, par exemple une boite de frein dans le cas d'un lève-vitre manuel. Ces trous seront avantageusement mis à l'intérieur du périmètre du joint, pour garantir l'étanchéité du système dans le cas d'un lève-vitre motorisé ou manuel, ce qui permettra d'avoir une pièce 2 unique que ce soit pour un lève-vitre manuel ou électrique.

On remarquera que ce système réduit le nombre de composants en unissant les composants 1 et 6 de l'art antérieur.

## Revendications

1. Système d'assemblage et de maintien d'un élément mobile (4) d'un système d'entraînement d'une fermeture mobile, dans un logement réalisé dans une plaque préformée (2) **caractérisé en ce que** le dit élément mobile est assemblé et est maintenu prisonnier dans ledit logement au moyen d'au moins une languette pliable (9) formée dans ladite plaque préformée.

2. Système selon la revendication 1 **caractérisé en ce que** le dit système d'entraînement est un lève-vitre de véhicule.

3. Système selon l'une des revendications précédentes **caractérisé en ce que** le dit élément mobile (4) est un tambour.

4. Système selon l'une des revendications précédentes **caractérisé en ce que** la dite plaque préformée (2) est une plaque de tôle.

5. Système selon la revendication 4, **caractérisé en ce que** un joint d'étanchéité (11) est appliqué sous la dite plaque de tôle.

6. Système selon la revendication 5 **caractérisé en ce que** au moins un trou est percé dans la dite plaque de tôle à l'intérieur du périmètre du dit joint.

7. Système selon la revendication 6 **caractérisé en ce que** un système d'entraînement manuel est fixé dans les dits trous.

8. Système selon l'une des revendications précédentes **caractérisé en ce que** au moins un prolongement (7) de la dite plaque de tôle forme les supports de pipes.

9. Système selon l'une des revendications précédentes **caractérisé en ce que** la dite plaque de tôle et le dit tambour sont fixés sur une plaque support par des moyens de fixation.

10. Système selon la revendication 9 **caractérisé en ce que** les dits moyens de fixation sont amovibles.

## Patentansprüche

1. System zur Montage und Instandhaltung eines beweglichen Elements (4) eines Systems zum Antrieb einer beweglichen Verschlussvorrichtung in einer aus einer vorgeformten Platte (2) gebildeten Aufnahme, **dadurch gekennzeichnet, dass** das bewegliche Element zusammengefügt und in der Aufnahme fest gehalten wird mittels wenigstens einer faltbaren Zunge (9), die in der vorgeformten Platte gebildet ist.

2. System nach Anspruch 1, **dadurch gekennzeichnet, dass** das Antriebssystem ein Fahrzeug- Fensterheber ist.

3. System nach einem der vorhergehenden Ansprüche, **dadurch gekennzeichnet, dass** das bewegliche Element (4) eine Trommel ist.

4. System nach einem der vorhergehenden Ansprüche, **dadurch gekennzeichnet, dass** die vorgeformte Platte (2) eine Blechplatte ist.

5. System nach Anspruch 4, **dadurch gekennzeichnet, dass** eine Dichtung (11) unter der Blechplatte angebracht ist.

6. System nach Anspruch 5, **dadurch gekennzeichnet, dass** wenigstens ein Loch in die Blechplatte im Inneren des Umfangs der Dichtung eingebracht ist.

7. System nach Anspruch 6, **dadurch gekennzeichnet, dass** ein manuelles Antriebssystem in den Löchern befestigt ist.

8. System nach einem der vorhergehenden Ansprüche, **dadurch gekennzeichnet, dass** wenigstens eine Verlängerung (7) der Blechplatte die Rohrträger bildet.

9. System nach einem der vorhergehenden Ansprüche, **dadurch gekennzeichnet, dass** die Blechplatte und die Trommel auf einer Trägerplatte durch Befestigungsmittel befestigt sind.

10. System nach Anspruch 9, **dadurch gekennzeichnet, dass** die Befestigungsmittel abnehmbar sind.

## Claims

1. System for assembling and holding a mobile element (4) of a drive system of a mobile closure, in a housing made in a pre-formed plate (2), **characterised in that** said mobile element is assembled and held captive in said housing by means of at least one pliable tongue (9) formed in said pre-formed plate.

2. The system according to Claim 1, **characterised in that** said drive system is a vehicle window regulator.

3. The system according to one of the preceding claims, **characterised in that** said mobile element (4) is a drum.

4. The system according to one of the preceding claims, **characterised in that** said pre-formed plate (2) is a sheet metal plate.

5. The system according to Claim 4, **characterised in that** an O-ring (11) is applied beneath said sheet metal plate.

6. The system according to Claim 5, **characterised in that** at least one hole is pierced in said sheet metal plate within the perimeter of said O-ring.

7. The system according to Claim 6, **characterised in that** a manual drive system is secured in said holes.

8. The system according to one of the preceding claims, **characterised in that** at least one extension (7) of said sheet metal plate forms the supports for pipes.

9. The system according to one of the preceding claims, **characterised in that** said sheet metal plate and said drum are secured on a supporting plate by securing means.

10. The system according to Claim 9, **characterised in that** said securing means are removable.
